# EUROPÄISCHE PATENTSCHRIFT

(11) **EP 3 610 137 B1**
(45) Veröffentlichungstag und Bekanntmachung des Hinweises auf die Patenterteilung: **01.09.2021**
(21) Anmeldenummer: 18708060.1
(22) Anmeldetag: 14.02.2018
(51) Int. Cl.: F01D 25/26, F01K 7/02, F01K 7/22, F01D 1/04

(54) **DAMPFTURBINE UND VERFAHREN ZUM BETREIBEN DERSELBEN**
STEAM TURBINE AND METHOD OF OPERATING THE SAME
TURBINE À VAPEUR ET SON PROCÉDÉ DE FONCTIONNEMENT

(30) Priorität: 03.07.2017 DE 102017211295
(43) Veröffentlichungstag der Anmeldung: 19.02.2020
(73) Patentinhaber: Siemens Energy Global GmbH & Co. KG, 81739 München (DE)
(72) Erfinder: LEIDINGER, Bernd, 01159 Dresden (DE); PREIBISCH, Stefan, 02828 Görlitz (DE); RUHSLAND, Stefanie, 02708 Bischdorf (DE)
(86) Internationale Anmeldenummer: PCT/EP2018/053634
(87) Internationale Veröffentlichungsnummer: WO 2019/007557

(56) Entgegenhaltungen:
- EP-A1- 1 559 872
- WO-A1-2007/006754
- DE-T2- 69 000 984
- DE-U- 1 872 434
- JP-A- S60 195 304

## Beschreibung

Die vorliegende Erfindung betrifft eine Dampfturbine sowie ein Verfahren zum Betreiben der Dampfturbine.

In Dampfkraftwerken wird zum Betrieb von Dampfturbinen als Arbeitsmedium Dampf verwendet. Der Wasserdampf wird in einem Dampfkessel erwärmt und strömt als Prozessdampf über Rohrleitungen in die Dampfturbine. In der Dampfturbine wird die zuvor aufgenommene Energie des Arbeitsmediums in Bewegungsenergie umgewandelt. Mittels der Bewegungsenergie wird ein Generator betrieben, welcher die erzeugte mechanische Leistung in elektrische Leistung umwandelt. Danach strömt der entspannte und abgekühlte Prozessdampf in einen Kondensator, wo er durch Wärmeübertragung in einem Wärmetauscher kondensiert und als flüssiges Wasser erneut dem Dampfkessel zum Erhitzen zugeführt wird.

Dampfturbinen sind zum Beispiel aus den Dokumenten DE 18 72 434 U, EP 1 559 872 A1, WO 2007/006754 A1, JP S60 195304 A und DE 690 00 984 T2 bekannt.

Übliche Dampfturbinen weisen wenigstens einen Hochdruckteil und wenigstens einen Niederdruckteil auf. Beim Niederdruckteil sinkt die Temperatur des Prozessdampfes stark ab, wodurch es zur teilweisen Kondensation des Prozessdampfes kommen kann. Der Niederdruckteil ist dabei sehr empfindlich hinsichtlich eines Nässegehalts des Prozessdampfes. Erreicht der Prozessdampf im Niederdruckteil der Dampfturbine einen Nässegehalt von ca. 8 bis 10 Prozent, sind Maßnahmen zu ergreifen, die den Nässegehalt des Prozessdampfes vor dem Eintritt in den Niederdruckteil auf ein zulässiges Maß reduzieren.

Um die Effizienz eines Dampfkraftwerks zu erhöhen, wird der Prozessdampf hierzu vor dem Eintritt in den Niederdruckteil einer Zwischenüberhitzung zugeführt. In der Zwischenüberhitzung wird der Prozessdampf erhitzt, sodass der Nässegehalt sinkt. Bei dieser Zwischenüberhitzung wird der gesamte Dampfmassenstrom nach dem Hochdruckteil aus der Dampfturbine entnommen, der Zwischenüberhitzung zugeführt und annähernd auf die Temperatur des Frischdampfs angehoben. Anschließend wird der Prozessdampf dem Niederdruckteil zugeführt. Ohne eine solche Zwischenüberhitzung müsste die Dampfturbine angehalten werden, da auskondensierte Wassertropfen auf die sich drehenden Turbinenschaufeln auftreffen könnten und dadurch Schaden an der Turbine verursachen würden.

Bei mehrstufigen Dampfturbinen wird zwischen den einzelnen Turbinenstufen eine solche Zwischenüberhitzung des Prozessdampfes durchgeführt. Dies führt zu einer höheren Effizienz, da mittels des überhitzten Wasserdampfs effizienter mechanische Energie in den Turbinenstufen erzeugbar ist.

Bei der Implementierung von Zwischenüberhitzungssystemen in Dampfturbinen wird das Material der Außenwand insbesondere zwischen den einzelnen Turbinenstufen hoch beansprucht. An der ersten Turbinenstufe wird der kältere Wasserdampf entnommen, dem Zwischenüberhitzer zugeführt und der aufgeheizte Prozessdampf der zweiten Turbinenstufe zugeführt. Dabei treten in der Außenwand im Übergang zwischen der ersten Turbinenstufe und der zweiten Turbinenstufe hohe Temperaturdifferenzen auf. Da das Ende der ersten Turbinenstufe, aus der der kältere Prozessdampf entnommen wird, und der Beginn der zweiten Turbinenstufe, in welchem der heiße Prozessdampf aus dem Zwischenüberhitzer zugeführt wird, eng beieinander liegen, treten hohe thermische Spannungen in der Außenwand auf. Dies kann zu Undichtigkeiten oder zu Rissen in der Außenwand führen. Ferner besteht die Gefahr, dass bei Entnahme des kalten Prozessdampfes aus der ersten Turbinenstufe Nassdampfparameter herrschen und dadurch an der Innenwand des Außengehäuses Kondensat beaufschlagt wird. Das Kondensat kühlt die Innenseite der Außenwand zusätzlich ab. Somit wird die thermische Spannung an der Außenwand erhöht. Damit der überhitzte Prozessdampf keine schädlichen thermischen Spannungen verursacht, wird der überhitzte Prozessdampf zur Reduktion der thermischen Spannungen abgekühlt. Dies wird üblicherweise in vorgeschalteten Einströmgehäusen durchgeführt. Diese zusätzlichen Einströmgehäuse können allerdings zu Energieverlusten führen.

Bei einer einschaligen bzw. eingehäusigen Dampfturbine mit Zwischenüberhitzung wird an zwei Stellen stark überhitzter Prozessdampf in die Turbine geleitet. Dabei wird insbesondere das Dampfturbinen-Außengehäuse durch die auftretenden Temperaturen und Drücke thermisch stark belastet.

Dampfturbinen mit Zwischenüberhitzung wurden bisher entweder als zweischalige Turbinengehäuse ausgeführt oder es wurden geringere Dampfparameter verwendet, so dass ein einschaliges Dampfturbinen-Außengehäuse nicht überlastet wurde.

Die auftretenden, erforderlichen Parameter liegen jedoch häufig über den möglichen Parametern einschaliger Turbinengehäuse. Aus dem europäischen Patent EP 2 997 236 B1 geht eine Dampfturbine hervor, die der voranstehenden Problematik zumindest teilweise Rechnung trägt.

Der Erfindung liegt die Aufgabe zugrunde, eine kompakte, sichere und effiziente Dampfturbine sowie ein Verfahren zum entsprechenden Betreiben der Dampfturbine zur Verfügung zu stellen.

Die voranstehende Aufgabe wird durch die Patentansprüche gelöst. Insbesondere wird die voranstehende Aufgabe durch die Dampfturbine gemäß Anspruch 1 sowie das Verfahren gemäß Anspruch 9 gelöst. Weitere Vorteile der Erfindung ergeben sich aus den Unteransprüchen, der Beschreibung und den Zeichnungen. Dabei gelten Merkmale und Details, die im Zusammenhang mit der Dampfturbine beschrieben sind, selbstverständlich auch im Zusammenhang mit dem erfindungsgemäßen Verfahren und jeweils umgekehrt, sodass bezüglich der Offenbarung zu den einzelnen Erfindungsaspekten stets wechselseitig Bezug genommen wird bzw. werden kann.

Gemäß einem ersten Aspekt der Erfindung wird eine Dampfturbine zur Verfügung gestellt. Die Dampfturbine weist ein Dampfturbinen-Außengehäuse auf. Ferner weist die Dampfturbine ein Hochdruck-Innengehäuse mit einem ersten Prozessdampf-Eintrittsabschnitt und einem ersten Prozessdampf-Austrittsabschnitt zum Leiten von Prozessdampf durch das Hochdruck-Innengehäuse vom ersten Prozessdampf-Eintrittsabschnitt zum ersten Prozessdampf-Austrittsabschnitt in einer ersten Prozessdampf-Entspannungsrichtung auf. Weiterhin weist die Dampfturbine ein Niederdruck-Innengehäuse mit einem zweiten Prozessdampf-Eintrittsabschnitt und einem zweiten Prozessdampf-Austrittsabschnitt zum Leiten von Prozessdampf durch das Niederdruck-Innengehäuse vom zweiten Prozessdampf-Eintrittsabschnitt zum zweiten Prozessdampf-Austrittsabschnitt in einer zweiten Prozessdampf-Entspannungsrichtung auf. Außerdem weist die Dampfturbine einen Zwischenüberhitzer auf, der stromabwärts des Hochdruck-Innengehäuses und stromaufwärts des Niederdruck-Innengehäuses angeordnet ist, wobei das Hochdruck-Innengehäuse und das Niederdruck-Innengehäuse innerhalb des Dampfturbinen-Außengehäuses angeordnet sind. Das Hochdruck-Innengehäuse und das Niederdruck-Innengehäuse sind derart angeordnet, dass der erste Dampfeintrittsabschnitt des Hochdruck-Innengehäuses dem zweiten Dampfeintrittsabschnitt des Niederdruck-Innengehäuses zugewandt ist.

Darunter, dass der erste Dampfeintrittsabschnitt des Hochdruck-Innengehäuses dem zweiten Dampfeintrittsabschnitt des Niederdruck-Innengehäuses zugewandt ist kann verstanden werden, dass der erste Dampfeintrittsabschnitt des Hochdruck-Innengehäuses in die entgegengesetzte Richtung oder im Wesentlichen in die entgegengesetzte Richtung wie der zweite Dampfeintrittsabschnitt des Niederdruck-Innengehäuses zeigt bzw. ausgerichtet ist. Entsprechend verläuft die erste Prozessdampf-Entspannungsrichtung entgegengesetzt oder im Wesentlichen entgegengesetzt zur zweiten Prozessdampf-Entspannungsrichtung.

D.h., das Hochdruck-Innengehäuse und das Niederdruck-Innengehäuse sind derart angeordnet, dass eine Prozessdampf-Flutrichtung durch das Hochdruck-Innengehäuse entgegengesetzt, insbesondere um 180° entgegengesetzt, zu einer Prozessdampf-Flutrichtung durch das Niederdruck-Innengehäuse verläuft.

Mit der erfindungsgemäßen Anordnung des Hochdruck-Innengehäuses und des Niederdruck-Innengehäuses wird sich grundlegend von der herkömmlichen Bauweise abgewandt. Bei Versuchen, die im Rahmen der vorliegenden Erfindung durchgeführt wurden, hat sich herausgestellt, dass durch die erfindungsgemäße Anordnung der Lagerabstand nicht nur verkürzt werden kann, sondern die Dampfturbine auch noch auf besonders sichere Weise betrieben werden kann. Aufgrund des verkürzten Lagerabstands kann die Dampfturbine entsprechend kompakt gebaut werden. Daraus resultiert wiederum eine besonders günstige Bauweise hinsichtlich der Rotordynamik der Dampfturbine.

Unter Verwendung der vorliegenden Dampfturbine kann überhitzter Prozessdampf in Form von Frischdampf in das entgegen einer Dampfrichtung gedrehte Hochdruck-Innengehäuse zugeführt werden und bis auf Druck- und Temperaturniveau einer sogenannten kalten Zwischenüberhitzung entspannt werden. Nachdem der Prozessdampf aus dem Hochdruck-Innengehäuse ausgetreten ist, kann der Prozessdampf zum Zwischenüberhitzer geführt werden. Zwischenüberhitzer Prozessdampf aus dem Zwischenüberhitzer kann nun in das in eine Hauptströmungsrichtung gewandte Niederdruck-Innengehäuse geleitet und dort bis auf Kondensation in der Dampfturbine entspannen.

Unter dem Niederdruck-Innengehäuse ist vorliegend ein Innengehäuse zu verstehen, in welchem zumindest im Mittel ein niedrigerer Druck als im Hochdruck-Innengehäuse herrscht bzw. entsteht. D.h., unter dem Niederdruck-Innengehäuse kann auch insbesondere auch ein Mitteldruck-Innengehäuse verstanden werden. Bei einer bevorzugten Ausgestaltungsvariante ist unter dem Niederdruck-Innengehäuse deshalb ein Mitteldruck-Innengehäuse zu verstehen.

Unter dem Prozessdampf ist Dampf, insbesondere Wasserdampf, zu verstehen, der während des Betriebs der Dampfturbine durch Bauteile der Dampfturbine strömt.

Durch die erfindungsgemäße Anordnung des Hochdruck-Innengehäuses und des Niederdruck-Innengehäuses können erregende Kräfte im Niederdruck-Innengehäuse minimiert werden, da lediglich die Druckdifferenz aus der Zwischenüberhitzung wirkt. Prozessdampf kann zur weiteren Entspannung direkt in das nächste Bauteil, beispielsweise ein weiteres Niederdruck-Innengehäuse, geleitet werden und muss nicht erst umgeleitet werden. Bei der vorgeschlagenen Anordnung kann außerdem eine Dichtschale eingespart werden. An einem zweiten Prozessdampf-Austrittsabschnitt kann der Prozessdampf nämlich aus dem Niederdruck-Innengehäuse bzw. einem Mitteldruck-Innengehäuse direkt in ein Niederdruck-Innengehäuse bzw. ein weiteres Niederdruck-Innengehäuse geleitet werden, da die Prozessdampf-Entspannungsrichtung des Niederdruck- bzw. Mitteldruck-Innengehäuses die gleiche Richtung wie die Prozessdampf-Entspannungsrichtung des weiteren Niederdruck-Innengehäuses aufweist.

Unter einer Entspannungsrichtung ist vorliegend eine Richtung zu verstehen, in welche sich der Prozessdampf im Wesentlichen bewegt bzw. geleitet wird. D.h., wenn sich der Prozessdampf in einem Dampfturbinenabschnitt beispielsweise von links nach rechts spiral- bzw. helixförmig bewegt, ist darunter vereinfacht betrachtet eine lineare Entspannungsrichtung nach rechts zu verstehen. Ferner ist vorliegend unter einer Entspannungsrichtung eine Druckrichtung von einem Hochdruckbereich in einen Niederdruckbereich bzw. in einen Druckbereich mit einem niedrigeren Druck als im Hochdruckbereich, zu verstehen. Entsprechend ist unter einem stromaufwärtigen Dampfturbinenabschnitt ein Abschnitt zu verstehen, der entgegen der Entspannungsrichtung angeordnet ist.

Erfindungsgemäß ist bei einer Dampfturbine stromabwärts des Hochdruck-Innengehäuses ein Prozessdampf-Umlenkabschnitt zum Umlenken von Prozessdampf aus dem ersten Dampf-Austrittsabschnitt in eine Richtung entgegen der ersten Dampf-Entspannungsrichtung in eine Kühlleitung der Dampfturbine ausgestaltet, wobei die Kühlleitung in einem Bereich benachbart zum Hochdruck-Innengehäuse ausgestaltet ist. Dadurch kann kühler Prozessdampf auf einfache und platzsparende Weise zum Kühlen des Dampfturbinen-Außengehäuses und somit zum Kühlen der Dampfturbine verwendet werden. Dies resultiert wiederum darin, dass die Dampfturbine vor Überhitzung geschützt und dadurch besonders sicher betrieben werden kann. Hierzu wird der Prozessdampf aus dem Hochdruck-Innengehäuse in eine Hauptströmungsrichtung umgelenkt und außen um das Hochdruck-Innengehäuse geführt. Für den gewünschten Kühleffekt ist die Kühlleitung entlang einer Innenwandung des Dampfturbinen-Außengehäuses und/oder entlang einer Außenwandung des Hochdruck-Innengehäuses angeordnet oder ausgestaltet.

Ferner ist es möglich, dass bei einer erfindungsgemäßen Dampfturbine die Kühlleitung zumindest abschnittsweise zwischen, insbesondere direkt zwischen, einer Innenwandung des Dampfturbinen-Außengehäuses und einer Außenwandung des Hochdruck-Innengehäuses angeordnet ist. D.h., der Prozessdampf kann zumindest abschnittsweise um das Hochdruck-Innengehäuse bzw. entlang des Hochdruck-Innengehäuses geführt und anschließend direkt oder indirekt durch das Dampfturbinen-Außengehäuse zum Zwischenüberhitzer abgeführt werden. Dadurch kann ein vorteilhafter Kühleffekt für das Dampfturbinen-Außengehäuse erzielt werden.

Weiterhin ist es möglich, dass bei einer erfindungsgemäßen Dampfturbine die Kühlleitung zusätzlich oder alternativ zumindest abschnittsweise zwischen, insbesondere direkt zwischen, einer Innenwandung des Dampfturbinen-Außengehäuses und einer Außenwandung des Niederdruck-Innengehäuses angeordnet ist. D.h., der Prozessdampf kann ferner zumindest abschnittsweise um das Niederdruck-Innengehäuse bzw. entlang des Niederdruck-Innengehäuses geführt und anschließend durch das Dampfturbinen-Außengehäuse zum Zwischenüberhitzer abgeführt werden. Dadurch kann der Kühleffekt für das Dampfturbinen-Außengehäuse weiter verstärkt werden. Insgesamt betrachtet wird dadurch ein besonders platzsparendes, effizient und zuverlässig funktionierendes Kühlsystem für die Dampfturbine geschaffen.

Darüber hinaus ist es bei einer erfindungsgemäßen Dampfturbine möglich, dass an einem stromaufwärtigen Endabschnitt des Hochdruck-Innengehäuses, an welchem der erste Prozessdampf-Eintrittsabschnitt ausgestaltet ist, eine Hochdruck-Dichtschale zum Abdichten des stromaufwärtigen Endabschnitts des Hochdruck-Innengehäuses und an einem stromaufwärtigen Endabschnitt des Niederdruck-Innengehäuses, an welchem der zweite Prozessdampf-Eintrittsabschnitt ausgestaltet ist, eine Niederdruck-Dichtschale zum Abdichten des stromaufwärtigen Endabschnitts des Niederdruck-Innengehäuses angeordnet sind, wobei die Hochdruck-Dichtschale und die Niederdruck-Dichtschale benachbart zueinander angeordnet sind. Bei Versuchen, die im Rahmen der vorliegenden Erfindung durchgeführt wurden hat sich herausgestellt, dass eine Dampfturbine mit den beiden Dichtschalen in diesem Bereich einfach zu montieren, zu demontieren, zu warten und zu reparieren ist. Gleichwohl kann eine relativ kompakte Bauweise erzielt werden. Unter einer benachbarten Anordnung ist vorliegend eine Anordnung nebeneinander, d.h., nicht zwangsweise direkt nebeneinander, zu verstehen. D.h., zwischen den Dichtschalen können noch weiter Bauteile angeordnet sein bzw. die beiden Dichtschalen sind vorzugsweise mit geringem Abstand nebeneinander aber nicht direkt aneinander angeordnet.

Alternativ ist es möglich, dass bei einer erfindungsgemäßen Dampfturbine an einem stromaufwärtigen Endabschnitt des Hochdruck-Innengehäuses, an welchem der erste Prozessdampf-Eintrittsabschnitt ausgestaltet ist, und an einem stromaufwärtigen Endabschnitt des Niederdruck-Innengehäuses, an welchem der zweite Prozessdampf-Eintrittsabschnitt ausgestaltet ist, eine gemeinsame Dichtschale zum Abdichten der beiden Endabschnitte angeordnet ist. Durch diese Bauweise bzw. Maßnahme kann die Dampfturbine besonders kompakt bereitgestellt werden. Darüber hinaus kann auf die Verwendung einer weiteren Dichtschalte verzichtet werden. Dies führt zu einer Gewichtsersparnis bei der Dampfturbine sowie zu einer Reduzierung des logistischen Aufwands bei der Herstellung der Dampfturbine.

Außerdem kann bei einer erfindungsgemäßen Dampfturbine an einem stromabwärtigen Endabschnitt des Niederdruck-Innengehäuses ein Dichtsteg zum Abdichten eines Dampfturbinenbereichs zwischen dem stromabwärtigen Endabschnitt des Niederdruck-Innengehäuses und dem Dampfturbinen-Außengehäuse ausgestaltet sein. Bei der vorliegenden Dampfturbine wird das Niederdruck-Innengehäuse während eines Betriebs mit Prozessdampf umströmt, während das Hochdruck-Innengehäuse zum Niederdruck-Innengehäuse durch den Dichtsteg getrennt ist, der vorzugsweise als integrierter Dichtsteg am stromabwärtigen Endabschnitt des Niederdruck-Innengehäuses ausgestaltet ist. Unter Verwendung des Dichtstegs kann auf eine innere Dichtschale am stromabwärtigen Endabschnitt des Niederdruck-Innengehäuses verzichtet werden. Der Dichtsteg weist einen deutlich weniger komplexen Aufbau wie eine Dichtschale auf. An dieser Stelle sei erwähnt, dass vorliegend unter einer Dichtschale eine im Stand der Technik übliche Dichtschale zu verstehen ist, welche vorliegend deshalb nicht im Detail beschrieben wird.

Von weiterem Vorteil kann es sein, wenn der Zwischenüberhitzer außerhalb des Dampfturbinen-Außengehäuses angeordnet ist. Dies ist insbesondere mit Blick auf die Montage, Demontage, Wartung und Reparatur der Dampfturbine von Vorteil.

Bei einer erfindungsgemäßen Dampfturbine ist es weiterhin möglich, dass das Hochdruck-Innengehäuse und das Niederdruck-Innengehäuse als separate Bauteile bereitgestellt sind. Dies hat den Vorteil, dass die Dampfturbine nach dem Baukastenprinzip einfach und kostengünstig aufgebaut werden kann. Die vorliegende Erfindung bezieht sich hierbei vorzugsweise auf die Entspannung eines Prozessdampfes in einem einzigen Dampfturbinen-Außengehäuse von einem Hochdruck bis zu einem Druck unterhalb eines Zwischenüberhitzungsdrucks. Eine Niederdruck-Entspannung kann in einem separaten Abschnitt derselben Dampfturbine oder in einer separaten Niederdruck-Dampfturbine erfolgen.

Gemäß einem weiteren Aspekt der vorliegenden Erfindung wird ein Verfahren zum Betreiben einer wie vorstehend im Detail dargestellten Dampfturbine zur Verfügung gestellt. Damit bringt ein erfindungsgemäßes Verfahren die gleichen Vorteile mit sich, wie sie ausführlich mit Bezug auf die erfindungsgemäße Dampfturbine beschrieben worden sind. Das Verfahren weist die folgenden Schritte auf:
- Leiten von Prozessdampf von einer Prozessdampfquelle durch den ersten Prozessdampf-Eintrittsabschnitt in das Hochdruck-Innengehäuse,
- Leiten des Prozessdampfes vom ersten Prozessdampf-Eintrittsabschnitt zum ersten Prozessdampf-Austrittsabschnitt, und
- Leiten des Prozessdampfes durch den ersten Prozessdampf-Austrittsabschnitt aus dem Hochdruck-Innengehäuse über den Prozessdampf-Umlenkabschnitt und die Kühlleitung zum Zwischenüberhitzer.

Durch das vorstehend dargestellte Verfahren kann die Dampfturbine auf einfache und kompakte Weise gekühlt werden. Durch eine zuverlässige Kühlung der Dampfturbine kann diese auch auf sichere Weise betrieben werden. Mithin wird ein Verfahren zum zuverlässigen Kühlen einer Dampfturbine zur Verfügung gestellt.

Weitere, die Erfindung verbessernde Maßnahmen ergeben sich aus der nachfolgenden Beschreibung zu verschiedenen Ausführungsbeispielen der Erfindung, welche in den Figuren schematisch dargestellt sind. Sämtliche aus den Ansprüchen, der Beschreibung oder der Zeichnung hervorgehende Merkmale und/oder Vorteile, einschließlich konstruktiver Einzelheiten und räumlicher Anordnungen können sowohl für sich als auch in den verschiedenen Kombinationen erfindungswesentlich sein.

Es zeigen jeweils schematisch:
- Figur 1: ein Blockdiagramm zum Darstellen einer Dampfturbine gemäß einer ersten Ausführungsform der vorliegenden Erfindung, und
- Figur 2: ein Blockdiagramm zum Darstellen einer Dampfturbine gemäß einer zweiten Ausführungsform der vorliegenden Erfindung.

Elemente mit gleicher Funktion und Wirkungsweise sind in den Figuren 1 und 2 jeweils mit denselben Bezugszeichen versehen.

In Fig. 1 ist eine Dampfturbine 1a gemäß einer ersten Ausführungsform dargestellt. Die Dampfturbine 1a weist ein Dampfturbinen-Außengehäuse 20 auf, in welchem sich ein Hochdruck-Innengehäuse 30, ein Niederdruck-Innengehäuse 40 in Form eines Mitteldruck-Innengehäuses sowie ein weiteres Niederdruck-Innengehäuse 90 befinden. Stromaufwärts zum Hochdruck-Innengehäuse 30 ist eine Frischdampf- bzw. Prozessdampfquelle 10 zum Zuführen von Prozessdampf zum Hochdruck-Innengehäuse 30 angeordnet. Das Hochdruck-Innengehäuse 30 weist einen ersten Prozessdampf-Eintrittsabschnitt 31 und einen ersten Prozessdampf-Austrittsabschnitt 32 zum Leiten von Prozessdampf durch das Hochdruck-Innengehäuse 30 vom ersten Prozessdampf-Eintrittsabschnitt 31 zum ersten Prozessdampf-Austrittsabschnitt 32 in einer ersten Prozessdampf-Entspannungsrichtung 33 auf. Das Niederdruck-Innengehäuse 40 weist einen zweiten Prozessdampf-Eintrittsabschnitt 41 und einen zweiten Prozessdampf-Austrittsabschnitt 42 zum Leiten von Prozessdampf durch das Niederdruck-Innengehäuse 40 vom zweiten Prozessdampf-Eintrittsabschnitt 41 zum zweiten Prozessdampf-Austrittsabschnitt 42 in einer zweiten Prozessdampf-Entspannungsrichtung 43 auf. Die Dampfturbine 1a weist ferner einen Zwischenüberhitzer 50 auf, der stromabwärts des Hochdruck-Innengehäuses 30 und stromaufwärts des Niederdruck-Innengehäuses 40 angeordnet ist.

Wie in Fig. 1 dargestellt, sind das Hochdruck-Innengehäuse 30 und das Niederdruck-Innengehäuse 40 derart angeordnet, dass der erste Dampfeintrittsabschnitt 31 des Hochdruck-Innengehäuses 30 dem zweiten Dampfeintrittsabschnitt 41 des Niederdruck-Innengehäuses 40 zugewandt ist.

Stromabwärts des Hochdruck-Innengehäuses 30 weist die Dampfturbine 1a einen Prozessdampf-Umlenkabschnitt 60 zum Umlenken von Prozessdampf aus dem ersten Dampf-Austrittsabschnitt 32 in eine Richtung entgegen der ersten Dampf-Entspannungsrichtung 33 in eine Kühlleitung 70 der Dampfturbine 1a auf. Die Kühlleitung 70 ist innerhalb des Dampfturbinen-Außengehäuses 20 in einem Bereich benachbart zum Hochdruck-Innengehäuse 30 ausgestaltet. Die Kühlleitung 70 ist außerdem abschnittsweise zwischen einer Innenwandung des Dampfturbinen-Außengehäuses 20 und einer Außenwandung des Hochdruck-Innengehäuses 30 angeordnet. Darüber hinaus ist die Kühlleitung 70 abschnittsweise zwischen einer Innenwandung des Dampfturbinen-Außengehäuses 20 und einer Außenwandung des Niederdruck-Innengehäuses 40 angeordnet.

Gemäß der ersten Ausführungsform ist an einem stromaufwärtigen Endabschnitt des Hochdruck-Innengehäuses 30, an welchem der erste Prozessdampf-Eintrittsabschnitt 31 ausgestaltet ist, eine Hochdruck-Dichtschale 34 zum zumindest teilweisen Abdichten des stromaufwärtigen Endabschnitts des Hochdruck-Innengehäuses 30 angeordnet. Außerdem ist an einem stromaufwärtigen Endabschnitt des Niederdruck-Innengehäuses 40, an welchem der zweite Prozessdampf-Eintrittsabschnitt 41 ausgestaltet ist, eine Niederdruck-Dichtschale 44 zum zumindest teilweisen Abdichten des stromaufwärtigen Endabschnitts des Niederdruck-Innengehäuses 40 angeordnet. Die Hochdruck-Dichtschale 34 und die Niederdruck-Dichtschale 44 sind benachbart zueinander angeordnet. An einem stromabwärtigen Endabschnitt des Hochdruck-Innengehäuses 30, an welchem der erste Prozessdampf-Austrittsabschnitt 32 ausgestaltet ist, ist eine weitere Hochdruck-Dichtschale 35 zum zumindest teilweisen Abdichten des stromabwärtigen Endabschnitts des Hochdruck-Innengehäuses 30 angeordnet.

An einem stromabwärtigen Endabschnitt des Niederdruck-Innengehäuses 40 ist ein Dichtsteg 80 zum Abdichten eines Dampfturbinenbereichs zwischen dem stromabwärtigen Endabschnitt des Niederdruck-Innengehäuses 40 und dem Dampfturbinen-Außengehäuse 20 ausgestaltet. Der Zwischenüberhitzer ist außerhalb des Dampfturbinen-Außengehäuses 20 angeordnet. Das Hochdruck-Innengehäuse 30 und das Niederdruck-Innengehäuse 40 sind als separate Bauteile in einem gemeinsamen Dampfturbinen-Außengehäuse 20 bereitgestellt.

Mit Bezug auf Fig. 2 wird eine Dampfturbine 1b gemäß einer zweiten Ausführungsform beschrieben. Die Dampfturbine 1b gemäß der zweiten Ausführungsform entspricht im Wesentlichen der Dampfturbine 1a gemäß der ersten Ausführungsform. An Stelle der beiden separaten Dichtschalen bzw. der Hochdruck-Dichtschale 34 und der Niederdruck-Dichtschale 44 ist nur eine einzige Dichtschale 100 zwischen dem Hochdruck-Innengehäuse 30 und dem Niederdruck-Innengehäuse 40 angeordnet.

Mit Bezug auf Fig. 1 wird anschließend noch ein Verfahren gemäß einer Ausführungsform beschrieben. Im Rahmen des Verfahrens wird zunächst Prozessdampf von der Prozessdampfquelle 10 durch den ersten Prozessdampf-Eintrittsabschnitt 31 in das Hochdruck-Innengehäuse 30 geleitet. Anschließend wird der Prozessdampfes vom ersten Prozessdampf-Eintrittsabschnitt 31 zum ersten Prozessdampf-Austrittsabschnitt 32 geleitet und danach durch den ersten Prozessdampf-Austrittsabschnitt 32 aus dem Hochdruck-Innengehäuse 30 über den Prozessdampf-Umlenkabschnitt 60 und die Kühlleitung 70 zum Zwischenüberhitzer 50. Hierbei wird der Prozessdampf durch die Kühlleitung 70 zum Kühlen des Dampfturbinen-Außengehäuses 20 bzw. der Dampfturbine 1a entlang des Hochdruck-Innengehäuses 30 sowie entlang des Niederdruck-Innengehäuses 40 geleitet. Nachdem der Prozessdampf im Zwischenüberhitzer 50 bei gleichem Druck auf eine vordefinierte Temperatur erhitzt wurde, wird der erhitzte bzw. überhitzte Prozessdampf aus dem Zwischenüberhitzer 50 durch den zweiten Prozessdampf-Eintrittsabschnitt 41 in das Niederdruck- bzw. Mitteldruck-Innengehäuse geleitet. Von dort wird der Prozessdampf bei gleichbleibender Entspannungsrichtung in das weitere Niederdruck-Innengehäuse geleitet. Dort kann der Prozessdampf weiter entspannen und kondensieren.

### Bezugszeichenliste

- 1: Dampfturbine
- 10: Prozessdampfquelle
- 20: Turbinen-Außengehäuse
- 30: Hochdruck-Innengehäuse
- 31: erster Prozessdampf-Eintrittsabschnitt
- 32: erster Prozessdampf-Austrittsabschnitt
- 33: erste Prozessdampf-Entspannungsrichtung
- 34: Hochdruck-Dichtschale
- 35: Hochdruck-Dichtschale
- 40: Niederdruck-Innengehäuse
- 41: zweiter Prozessdampf-Eintrittsabschnitt
- 42: zweiter Prozessdampf-Austrittsabschnitt
- 43: zweite Prozessdampf-Entspannungsrichtung
- 44: Niederdruck-Dichtschale
- 50: Zwischenüberhitzer
- 60: Prozessdampf-Umlenkabschnitt
- 70: Kühlleitung
- 80: Dichtsteg
- 90: Niederdruck-Innengehäuse
- 100: Dichtschale

## Patentansprüche

1. Dampfturbine (1a; 1b), aufweisend ein Dampfturbinen-Außengehäuse (20), ein Hochdruck-Innengehäuse (30) mit einem ersten Prozessdampf-Eintrittsabschnitt (31) und einem ersten Prozessdampf-Austrittsabschnitt (32) zum Leiten von Prozessdampf durch das Hochdruck-Innengehäuse (30) vom ersten Prozessdampf-Eintrittsabschnitt (31) zum ersten Prozessdampf-Austrittsabschnitt (32) in einer ersten Prozessdampf-Entspannungsrichtung (33), ein Niederdruck-Innengehäuse (40) mit einem zweiten Prozessdampf-Eintrittsabschnitt (41) und einem zweiten Prozessdampf-Austrittsabschnitt (42) zum Leiten von Prozessdampf durch das Niederdruck-Innengehäuse (40) vom zweiten Prozessdampf-Eintrittsabschnitt (41) zum zweiten Prozessdampf-Austrittsabschnitt (42) in einer zweiten Prozessdampf-Entspannungsrichtung (43), und einen Zwischenüberhitzer (50), der stromabwärts des Hochdruck-Innengehäuses (30) und stromaufwärts des Niederdruck-Innengehäuses (40) angeordnet ist, wobei das Hochdruck-Innengehäuse (30) und das Niederdruck-Innengehäuse (40) innerhalb des Dampfturbinen-Außengehäuses (20) angeordnet sind, und wobei das Hochdruck-Innengehäuse (30) und das Niederdruck-Innengehäuse (40) derart angeordnet sind, dass der erste Dampfeintrittsabschnitt (31) des Hochdruck-Innengehäuses (30) dem zweiten Dampfeintrittsabschnitt (41) des Niederdruck-Innengehäuses (40) zugewandt ist, **dadurch gekennzeichnet, dass** stromabwärts des Hochdruck-Innengehäuses (30) ein Prozessdampf-Umlenkabschnitt (60) zum Umlenken von Prozessdampf aus dem ersten Dampf-Austrittsabschnitt (32) in eine Richtung entgegen der ersten Dampf-Entspannungsrichtung (33) in eine Kühlleitung (70) der Dampfturbine (1a; 1b) ausgestaltet ist, sodass der Prozessdampf außen um das Hochdruck-Innengehäuse führbar ist und wobei die Kühlleitung (70) in einem Bereich benachbart zum Hochdruck-Innengehäuse (30) ausgestaltet ist.

2. Dampfturbine (1a; 1b) nach Anspruch 1,
**dadurch gekennzeichnet, dass**
die Kühlleitung (70) zumindest abschnittsweise zwischen, insbesondere direkt zwischen, einer Innenwandung des Dampfturbinen-Außengehäuses (20) und einer Außenwandung des Hochdruck-Innengehäuses (30) angeordnet ist.

3. Dampfturbine (1a; 1b) nach einem der Ansprüche 1 bis 2, **dadurch gekennzeichnet, dass**
die Kühlleitung (70) zumindest abschnittsweise zwischen, insbesondere direkt zwischen, einer Innenwandung des Dampfturbinen-Außengehäuses (20) und einer Außenwandung des Niederdruck-Innengehäuses (40) angeordnet ist.

4. Dampfturbine (1a) nach einem der voranstehenden Ansprüche, **dadurch gekennzeichnet, dass**
an einem stromaufwärtigen Endabschnitt des Hochdruck-Innengehäuses (30), an welchem der erste Prozessdampf-Eintrittsabschnitt (31) ausgestaltet ist, eine Hochdruck-Dichtschale (34) zum zumindest teilweisen Abdichten des stromaufwärtigen Endabschnitts des Hochdruck-Innengehäuses (30) und an einem stromaufwärtigen Endabschnitt des Niederdruck-Innengehäuses (40), an welchem der zweite Prozessdampf-Eintrittsabschnitt (41) ausgestaltet ist, eine Niederdruck-Dichtschale (44) zum zumindest teilweisen Abdichten des stromaufwärtigen Endabschnitts des Niederdruck-Innengehäuses (40) angeordnet sind, wobei die Hochdruck-Dichtschale (34) und die Niederdruck-Dichtschale (44) benachbart zueinander angeordnet sind.

5. Dampfturbine (1b) nach einem der Ansprüche 1 bis 4, **dadurch gekennzeichnet, dass**
an einem stromaufwärtigen Endabschnitt des Hochdruck-Innengehäuses (30), an welchem der erste Prozessdampf-Eintrittsabschnitt (31) ausgestaltet ist, und an einem stromaufwärtigen Endabschnitt des Niederdruck-Innengehäuses (40), an welchem der zweite Prozessdampf-Eintrittsabschnitt (41) ausgestaltet ist, eine gemeinsame Dichtschale (100) zum zumindest teilweisen Abdichten der beiden Endabschnitte angeordnet ist.

6. Dampfturbine (1a; 1b) nach einem der voranstehenden Ansprüche,
**dadurch gekennzeichnet, dass**
an einem stromabwärtigen Endabschnitt des Niederdruck-Innengehäuses (40) ein Dichtsteg (80) zum Abdichten eines Dampfturbinenbereichs zwischen dem stromabwärtigen Endabschnitt des Niederdruck-Innengehäuses (40) und dem Dampfturbinen-Außengehäuse (20) ausgestaltet ist.

7. Dampfturbine (1a; 1b) nach einem der voranstehenden Ansprüche,
**dadurch gekennzeichnet, dass**
der Zwischenüberhitzer außerhalb des Dampfturbinen-Außengehäuses (20) angeordnet ist.

8. Dampfturbine (1a; 1b) nach einem der voranstehenden Ansprüche,
**dadurch gekennzeichnet, dass**
das Hochdruck-Innengehäuse (30) und das Niederdruck-Innengehäuse (40) als separate Bauteile in einem einzigen Dampfturbinen-Außengehäuse (20) bereitgestellt sind.

9. Verfahren zum Betreiben einer Dampfturbine (1a; 1b) nach einem der voranstehenden Ansprüche, aufweisend die Schritte:
- Leiten von Prozessdampf von einer Prozessdampfquelle (10) durch den ersten Prozessdampf-Eintrittsabschnitt (31) in das Hochdruck-Innengehäuse (30),
- Leiten des Prozessdampfes vom ersten Prozessdampf-Eintrittsabschnitt (31) zum ersten Prozessdampf-Austrittsabschnitt (32), und
- Leiten des Prozessdampfes durch den ersten Prozessdampf-Austrittsabschnitt (32) aus dem Hochdruck-Innengehäuse (30) über den Prozessdampf-Umlenkabschnitt und die Kühlleitung (70) zum Zwischenüberhitzer (50).

## Claims

1. Steam turbine (1a; 1b), having a steam turbine outer housing (20), a high-pressure inner housing (30) with a first process steam inlet portion (31) and a first process steam outlet portion (32) for conducting process steam through the high-pressure inner housing (30) from the first process steam inlet portion (31) to the first process steam outlet portion (32) in a first process steam expansion direction (33), a low-pressure inner housing (40) with a second process steam inlet portion (41) and a second process steam outlet portion (42) for conducting process steam through the low-pressure inner housing (40) from the second process steam inlet portion (41) to the second process steam outlet portion (42) in a second process steam expansion direction (43), and an intermediate superheater (50) which is arranged downstream of the high-pressure inner housing (30) and upstream of the low-pressure inner housing (40), wherein the high-pressure inner housing (30) and the low-pressure inner housing (40) are arranged within the steam turbine outer housing (20),
and wherein
the high-pressure inner housing (30) and the low-pressure inner housing (40) are arranged such that the first steam inlet portion (31) of the high-pressure inner housing (30) faces toward the second steam inlet portion (41) of the low-pressure inner housing (40),
**characterized in that**,
downstream of the high-pressure inner housing (30), there is formed a process steam diverting portion (60) for diverting process steam from the first steam outlet portion (32) in a direction counter to the first steam expansion direction (33) into a cooling line (70) of the steam turbine (1a; 1b), such that the process steam can be conducted around the outside of the high-pressure inner housing, and wherein the cooling line (70) is formed in a region adjacent to the high-pressure inner housing (30).

2. Steam turbine (1a; 1b) according to Claim 1,
**characterized in that**
the cooling line (70) is arranged at least in certain portions between, in particular directly between, an inner wall of the steam turbine outer housing (20) and an outer wall of the high-pressure inner housing (30).

3. Steam turbine (1a; 1b) according to either of Claims 1 and 2,
**characterized in that**
the cooling line (70) is arranged at least in certain portions between, in particular directly between, an inner wall of the steam turbine outer housing (20) and an outer wall of the low-pressure inner housing (40).

4. Steam turbine (1a) according to any one of the preceding claims,
**characterized in that**,
at an upstream end portion of the high-pressure inner housing (30), at which the first process steam inlet portion (31) is formed, there is arranged a high-pressure sealing shell (34) for at least partially sealing the upstream end portion of the high-pressure inner housing (30) and, at an upstream end portion of the low-pressure inner housing (40), at which the second process steam inlet portion (41) is formed, there is arranged a low-pressure sealing shell (44) for at least partially sealing the upstream end portion of the low-pressure inner housing (40), wherein the high-pressure sealing shell (34) and the low-pressure sealing shell (44) are arranged adjacent to one another.

5. Steam turbine (1b) according to any one of Claims 1 to 4, **characterized in that**,
at an upstream end portion of the high-pressure inner housing (30), at which the first process steam inlet portion (31) is formed, and at an upstream end portion of the low-pressure inner housing (40), at which the second process steam inlet portion (41) is formed, there is arranged a common sealing shell (100) for at least partially sealing the two end portions.

6. Steam turbine (1a; 1b) according to any one of the preceding claims,
**characterized in that**,
at a downstream end portion of the low-pressure inner housing (40), there is formed a sealing web (80) for sealing a steam turbine region between the downstream end portion of the low-pressure inner housing (40) and the steam turbine outer housing (20).

7. Steam turbine (1a; 1b) according to any one of the preceding claims,
**characterized in that**
the intermediate superheater is arranged outside the steam turbine outer housing (20).

8. Steam turbine (1a; 1b) according to any one of the preceding claims,
**characterized in that**
the high-pressure inner housing (30) and the low-pressure inner housing (40) are provided as separate components in a single steam turbine outer housing (20).

9. Method for operating a steam turbine (1a; 1b) according to any one of the preceding claims, having the steps:
- conducting process steam from a process steam source (10) through the first process steam inlet portion (31) into the high-pressure inner housing (30),
- conducting the process steam from the first process steam inlet portion (31) to the first process steam outlet portion (32), and
- conducting the process steam through the first process steam outlet portion (32) from the high-pressure inner housing (30) via the process steam diverting portion and the cooling line (70) to the intermediate superheater (50).

## Revendications

1. Turbine à vapeur (1a ; 1b), présentant un carter externe de turbine à vapeur (20), un carter interne à haute pression (30) avec une première section d'entrée de vapeur de traitement (31) et une première section de sortie de vapeur de traitement (32) pour diriger de la vapeur de traitement à travers le carter interne à haute pression (30) de la première section d'entrée de vapeur de traitement (31) vers la première section de sortie de vapeur de traitement (32) dans une première direction de détente de vapeur de traitement (33), un carter interne à basse pression (40) avec une seconde section d'entrée de vapeur de traitement (41) et une seconde section de sortie de vapeur de traitement (42) pour diriger de la vapeur de traitement à travers le carter interne à basse pression (40) de la seconde section d'entrée de vapeur de traitement (41) vers la seconde section de sortie de vapeur de traitement (42) dans une seconde direction de détente de vapeur de traitement (43), et un réchauffeur intermédiaire (50) qui est disposé en aval du carter interne à haute pression (30) et en amont du carter interne à basse pression (40), dans laquelle le carter interne à haute pression (30) et le carter interne à basse pression (40) sont disposés à l'intérieur du carter externe de turbine à vapeur (20), et dans laquelle le carter interne à haute pression (30) et le carter interne à basse pression (40) sont disposés de telle sorte que la première section d'entrée de vapeur (31) du carter interne à haute pression (30) est tournée vers la seconde section d'entrée de vapeur (41) du carter interne à basse pression (40), **caractérisée en ce que**, en aval du carter interne à haute pression (30) une section de déviation de vapeur de traitement (60) est configurée pour la déviation de vapeur de traitement en provenance de la première section de sortie de vapeur (32) dans une direction à l'encontre de la première direction de détente de vapeur (33) dans une conduite de refroidissement (70) de la turbine à vapeur (1a ; 1b), de sorte que la vapeur de traitement peut être guidée à l'extérieur autour du carter interne à haute pression et dans laquelle la conduite de refroidissement (70) est configurée dans une zone à proximité du carter interne à haute pression (30).

2. Turbine à vapeur (1a ; 1b) selon la revendication 1, **caractérisée en ce que** la conduite de refroidissement (70) est disposée au moins par sections entre, en particulier directement entre, une paroi interne du carter externe de turbine à vapeur (20) et une paroi externe du carter interne à haute pression (30).

3. Turbine à vapeur (1a ; 1b) selon l'une quelconque des revendications 1 à 2, **caractérisée en ce que** la conduite de refroidissement (70) est disposée au moins par sections entre, en particulier directement entre, une paroi interne du carter externe de turbine à vapeur (20) et une paroi externe du carter interne à basse pression (40).

4. Turbine à vapeur (1a) selon l'une quelconque des revendications précédentes, **caractérisée en ce que**, au niveau d'une section d'extrémité côté amont du carter interne à haute pression (30), au niveau duquel la première section d'entrée de vapeur de traitement (31) est configurée, une colonne d'étanchéité à haute pression (34) est disposée pour une étanchéification au moins partielle de la section d'extrémité côté amont du carter interne à haute pression (30) et au niveau d'une section d'extrémité côté amont du carter interne à basse pression (40), au niveau duquel la seconde section d'entrée de vapeur de traitement (41) est configurée, une colonne d'étanchéité à basse pression (44) est disposée pour l'étanchéification au moins partielle de la section d'extrémité côté amont du carter interne à basse pression (40), dans laquelle la colonne d'étanchéité à haute pression (34) et la colonne d'étanchéité à basse pression (44) sont disposées à proximité l'une de l'autre.

5. Turbine à vapeur (1b) selon l'une quelconque des revendications 1 à 4, **caractérisée en ce que**, au niveau d'une section d'extrémité côté amont du carter interne à haute pression (30), au niveau duquel la première section d'entrée de vapeur de traitement (31) est configurée, et au niveau d'une section d'extrémité côté amont du carter interne à basse pression (40), au niveau duquel la seconde section d'entrée de vapeur de traitement (41) est configurée, une colonne d'étanchéité commune (100) pour une étanchéification au moins partielle des deux sections d'extrémité est disposée.

6. Turbine à vapeur (1a ; 1b) selon l'une quelconque des revendications précédentes, **caractérisée en ce que**, au niveau d'une section d'extrémité côté aval du carter interne à basse pression (40) une barrette d'étanchéité (80) est configurée pour l'étanchéification d'une zone de turbine à vapeur entre la section d'extrémité côté aval du carter interne à basse pression (40) et le carter externe de turbine à vapeur (20).

7. Turbine à vapeur (1a ; 1b) selon l'une quelconque des revendications précédentes, **caractérisée en ce que** le réchauffeur intermédiaire est disposé à l'extérieur du carter externe de turbine à vapeur (20).

8. Turbine à vapeur (1a ; 1b) selon l'une quelconque des revendications précédentes, **caractérisée en ce que** le carter interne à haute pression (30) et le carter interne à basse pression (40) sont mis à disposition en tant que composants séparés dans un unique carter externe de turbine à vapeur (20).

9. Procédé pour le fonctionnement d'une turbine à vapeur (1a ; 1b) selon l'une quelconque des revendications précédentes, présentant les étapes de :
- direction de vapeur de traitement depuis une source de vapeur de traitement (10) à travers la première section d'entrée de vapeur de traitement (31) jusque dans le carter interne à haute pression (30),
- direction de la vapeur de traitement depuis la première section d'entrée de vapeur de traitement (31) jusqu'à la première section de sortie de vapeur de traitement (32), et
- direction de la vapeur de traitement à travers la première section de sortie de vapeur de traitement (32) depuis le carter interne à haute pression (30) via la section de déviation de vapeur de traitement et la conduite de refroidissement (70) vers le réchauffeur intermédiaire (50) .
